# EUROPÄISCHE PATENTANMELDUNG

(11) **EP 3 477 621 A1**
(43) Veröffentlichungstag der Anmeldung: **01.05.2019**
(21) Anmeldenummer: 18000695.9
(22) Anmeldetag: 24.08.2018
(51) Int. Cl.: G09F 3/20, G09F 21/04, G09F 7/18, G09F 1/10

(54) **PREISBLATTHALTER**

(30) Priorität: 24.10.2017 AT 323420171
(71) Anmelder: Easyfix GmbH, 1110 Wien (AT)
(72) Erfinder: HROCH, Franz, 1210 Wien (AT)

(57) **Zusammenfassung**

Die Erfindung betrifft ein System zur Preisauszeichnung von Kraftfahrzeugen aus Polycarbonat. Diese Polycarbonatpreisauszeichnung besteht aus einer Trägerplatte(1) und in einer Zunge(5), die z.B. in den Lüftungsschlitz der Windschutzscheibe geklemmt wird und im Gegensatz zu den herkömmlichen Polycarbonatpreisauszeichnungen nicht einmal sondern zweimal oder öfter abgekantet (gebogen) um auch bei größeren Polycarbonat-Trägerplatten mit mehr Gewicht und/oder Trägerplatten mit PreisFunkDisplays direkt an die Scheibe gepresst zu werden.

## Beschreibung

Die Erfindung betrifft eine eigenständig handhabbare, in einer Größe von DIN-A1 bis DIN-A6 ausgebildete Schautafel, beispielsweise Preisauszeichnungstafel, mit einem biegesteifen, plattenartigen Trägerteil als Auflage für ein Informationselement, beispielsweise einen beschriebenen oder bedrucktem Papierbogen, und einer das Informationselement überdeckenden, transparenten Abdeckung, wobei die Abdeckung zumindest randseitig mit dem Trägerteil verklebt ist oder mit Adhäsionsfolie haftet. Diese Preisauszeichnungstafel kann im Hoch- oder Querformat sein. Der Trägerteil hat einen Steckfortsatz (Zunge) zum halternden Einstecken in einen Lüftungsschlitz des Kraftfahrzeuges hinter der Windschutzscheibe oder zwischen einer Scheibeneinfassung und der Scheibe.

Derartige Schautafeln bspw. aus der EP 1231584 B1 bekannt. Diese Schautafel kann etwa zur Verkaufsinformationen betreffend Kraftfahrzeuge benutzt werden. Sie kann im Inneren des Kraftfahrzeuges, etwa hinter der Windschutzscheibe, angeordnet sein. Sie hat einen Steckfortsatz (Zunge) zum halternden Einstecken in einen Lüftungsschlitz des Kraftfahrzeuges hinter der Windschutzscheibe oder zwischen einer Scheibeneinfassung und der Scheibe.
Ursprünglich bestand sie aus 2 Kunststoff Spritzgussteilen (EP 1231584 B1) später wurde die Schautafel aus Polycarbonat hergestellt und aus einem Teil gefertigt, der Winkel zwischen Trägerplatte und Zunge wird abgekantet (gebogen), wie dies seit 2008/09 auf dem Markt befindlichen Polycarbonatpreisauszeichnungstafel (z.B. AHB Autohausbedarf in Monheim, (D), EASYFIX GMBH, Wien (A)) sind. Damit lassen sich DIN A4 Preisblätter in Windschutzscheiben und Seitenscheiben optimal präsentieren.

Somit bestehen die bekannten Polycarbonat-Displaytafeln aus:
1.: Trägerplatte mit einer Abdeckung zur Aufnahme eines Informations- oder Preisblatts.
2.: Einer Biegung (Abkantung) zwischen 1 und 3 im einem Winkel zwischen 30 und 60 Grad, bevorzugt 45 Grad
3.: Einer Zunge, zum halternden Einstecken in einen Lüftungsschlitz des Kraftfahrzeuges hinter der Windschutzscheibe oder zwischen einer Scheibeneinfassung und der Scheibe.

Diese Polycarbonatpreisauszeichnungen (Schautafeln) der bekannten Art halten bis zu einer Höhe von ca 30 cm die DIN A4 Preisblätter und Infoblätter mit Druck an der Scheibe und das Preisblatt liegt an der Scheibe an und ist sehr gut lesbar und das Produkt ist optisch ansprechend.

Doch die Ansprüche des KFZ-Handels an Preisauszeichnungsprodukten und deren Halterungen haben sich in den letzten Jahren verändert. Der Handel wünscht sich größere Werbeflächen und seit 2013 gibt es digitale, funkgesteuerte elektronische Preisschilder (PreisFunkDisplays), die auch direkt an den KFZ Fensterscheiben platziert werden sollen.

**NACHTEIL:** Mit diesen gängigen Polycarbonatpreisauszeichnungen (Schautafeln) kann man nur bis zu einer Höhe von ca 30 cm ab der Biegung ein annehmbares, sehr gutes Ergebnis erzielen. Wird die Schautafel (Trägerteil) höher hebt sich der Trägerteil von der Scheibe ab und "hängt" nach unten in den Kfz Innenraum. Das Preisblatt kann nicht mehr gut gelesen werden und die Optik ist nicht ansprechend. Das gleiche gilt auch wenn man versucht PreisFunkDisplays oder andere schwere Gegenstände an den herkömmlichen Polycarbonat Preisauszeichnungen zu befestigen.
Um das zu vermeiden empfiehlt der Fachmann für den Einsatz im Freien (Hitze) an der KFZ Fensterscheibe statt Polycarbonat den Einsatz von Aluminiumverbundmaterial - Alubond mit einer Dicke von 0,5 mm-3 mm , bevorzugt Materialdicke 1,5 mm, ein Material welches für diesen Einsatzbereich für Displays erfunden wurde (EP0598428 aus 1993). Dieses Alubondmaterial ist aber um ein x-faches teurer und auch die Bearbeitung ist aufwendiger und teurer.

Ausgehend von einem solchen Stand der Technik beschäftigt sich die Erfindung mit den Aufgaben, zu günstigen Preisen eine Polycarbonat Schautafel der in Rede stehenden Art so zu verändern, dass auch größere Polycarbonat-Trägerplatten mit mehr Gewicht und/oder Trägerplatten mit PreisFunkDisplays an die Scheibe "gepresst" werden und somit, optisch ansprechend, immer gut lesbar sind.

Zusätzlich beschäftigt sich die Erfindung mit der technischen Problematik, eine derartige Schautafel so zu gestalten, dass bei preisgünstigster Herstellbarkeit auch in kleinen Stückzahlen verschiedene Texte (Cooperate Identity vom kleinen Händler, kurzfristige Aktionen von Autoherstellern, Leasingfirmen) auf

### Lösung.:

Die Polycarbonatpreisauszeichnung besteht aus einer Trägerplatte(1) und in einer Zunge(5), die z.B. in den Lüftungsschlitz der Windschutzscheibe geklemmt wird.
Um dem Polycarbonat die nötige Spannung zu geben um auch bei größeren Polycarbonat-Trägerplatten mit mehr Gewicht und/oder Trägerplatten mit PreisFunkDisplays an die Scheibe gepresst zu werden wird zwischen Zunge(5) und Trägerplatte(1) nicht einmal sondern zweimal oder öfter abgekantet (gebogen)(7). Um ein optimales Ergebnis zu erzielen ist es wichtig den richtigen Abstand zwischen den 2 (oder mehr) Biegungen(7) und den richtigen Abkant(Biege)winkel (45 Grad +/- 15 Grad)zu finden. So ist es zum Beispiel bei 38 cm Höhe (und 25 cm Breite der Trägerplatte(1) vorteilhaft ca 1,5 cm Abstand zwischen den Biegungen zu verwenden. Generell gilt je höher die Trägerplatte(1) und/oder je höher das Gewicht das an der Trägerplatte(1) montiert ist umso größer ist der Abstand zwischen den Biegungen(7).

Auf dem Trägerteil(1), bevorzugt am oberen Teil der Trägerplatte(1), kann eine Klemmschiene(4) aus temperaturbeständigem, billigem Material angebracht (verklebt, verschweißt,...), in die man (bedruckte) Werbetexte(6) aus ebenso billigem Material (PVC, Polyesterfolie, plastifiziertes Papier, Papier, Karton,... einfügen kann.

Diese Schiene(4) ist unter der Abdecktolie "unsichtbar" angebracht und kann, muss aber nicht, genutzt werden. Das Produkt mit Schiene(4) hat bevorzugt dasselbe Format (z.B. DIN A4) wie das Produkt ohne Schiene(4), man braucht also kein zusätzlich teures Material für die Trägerplatte.

Diese Schiene(4) ist bevorzugt aus temperaturbeständigem, steifem Kunststoff, wie Polyester, Polycarbonat,.., da diese Preisauszeichnungstafeln vorwiegend im Freien benutzt werden und im Sommer Temperaturen von über 110 Grad Celsius an der Windschutzscheibe von KFZ gemessen werden können.

Auch die Verklebung/Verschweißung muss für derartige Temperaturen geeignet sein.

So kann man z.B.
1.: Im Digitaldruck kleine, kostengünstige Werbetextträger (6)für kleine Kunden herstellen oder der kleine Autohändler druckt sich z.B. seine Cl selber.
2.: Autohersteller und Leasingbanken können zu einem Bruchteil des bisherigen Budgets immer tagesaktuelle Werbeaussagen am POS anpreisen und veröffentlichen.

Die Verklebung/Verschweißung(3) zwischen der Abdeckung(2) und der Trägerplatte(1) ermöglicht eine weitgehend freie Auswahl der für die Abdeckung(2) genutzten Folie. Insbesondere kann hierdurch eine günstige bedruckbare Folie ausgewählt werden, ohne dass es auf eine Verschweißbarkeit ankommt.

Das Trägerteil(1) mit /ohne Zunge (5) besteht bevorzugt aus einer Polykarbonatplatte, kann aber aus jedem vom Kunden gewünschten Material hergestellt werden, wie PVC, Acrylglas, Metal, Alu, Alubond ...

Diese Trägerplatten (1) und/oder die Abdeckungen(2) können auch bedruckt werden.

Die Abdeckung(2) ist aus handelsüblichen Folien, zB Polyesterfolie, Polycarbonatfolie, Adhäsionsfolie , Haftfolie, Folienverbundstoff....oder eine Folientasche, wie z.B. aus dem Gebrauchsmuster AT6126 U1 bekannt

Die Folie/Folientasche kann bspw. einseitig eine mattierte Folie aufweisen. Diese Gestaltung ist vorteilhaft im Hinblick auf eine gewünschte Bedruckbarkeit der Abdeckung.

Dadurch, dass die Abdeckung (2)mit dem Trägerteil1) verklebt ist, ist auch eine relativ großflächige, streifenförmige Verklebung entlang mindestens einer Randkante ermöglicht. Die Abdeckung - bevorzugt rückwärtig - bedruckt sein, so dass unabhängig von dem eingelegten Informationsblatt ständig Informationen sichtbar sind. Die Bedruckung kann auch allein in einem farblichen Balken oder Rahmen bestehen. Weiter kann die Bedruckung sich auch auf frei abhebbare Bereiche der Abdeckung erstrecken.

Nachstehend ist die Erfindung weiter anhand der beigefügten Zeichnung erläutert, die aber lediglich Ausführungsbeispiele darstellt.
1.: Trägerplatte (1)
2.: Abdeckung (2)
3.: Verbindung durch Verschweißen oder Verkleben (3)
4.: Schiene (4)
5.: Zunge (5)
6.: Werbetext (6)
7.: Biegung (7)
8.: PreisFunkDisplays(8)
9.: Informationselement (9)

## Patentansprüche

1. : Eigenständig im Hoch - oder Quer- Format handhabbare, in einer Größe von DIN-A0 bis DIN-A5 ausgebildete Schautafel, beispielsweise Preisauszeichnungstafel, mit einem biegesteifen, plattenartigen Trägerteil(1) als Auflage für ein Informationselement(9), beispielsweise einem beschriebenen oder bedruckten Papierbogen, und einer das Informationselement(9) überdeckenden, transparenten Abdeckung(2), wobei die Abdeckung(2) randseitig mit dem Trägerteil(1) verklebt ist, **dadurch gekennzeichnet, dass** zwischen dem Trägerteil(1) und der Zunge(5) zumindest zweimal gebogen (7) ist um den erforderlichen Winkel zwischen dem Trägerteil(l) und der Zunge(5) zu erreichen.

2. : Schautafeln nach einem oder mehreren der vorhergehenden Ansprüche, **dadurch gekennzeichnet, dass** die Displaytafel (1) bevorzugt aus einer Polykarbonatplatte, aber aus anderen Material hergestellt werden kann, wie PVC, Acrylglas, Metal, Alu ....

3. : Schautafeln nach einem oder mehreren der vorhergehenden Ansprüche, **dadurch gekennzeichnet, dass** die Abdeckung(2) selbst aus handelsüblichen Folien, zB Polyesterfolie, Polycarbonatfolie, Adhäsionsfolie, Haftfolientasche, Folienverbundstoff....besteht, wobei die Folie einseitig, bevorzugt außenseitig, eine mattierte Folie aufweist.

4. : Schautafeln nach einem oder mehreren der vorhergehenden Ansprüche, **dadurch gekennzeichnet, dass** die Schautafel eine Klemmschiene(4) aufweist.

5. : Schautafel nach einem oder mehreren der vorhergehenden Ansprüche, **dadurch gekennzeichnet, dass** die Abdeckung(2) mit dem Trägerteil(1) unter Ausbildung eines bedruckbaren Randbereiches verklebt(3) ist.

6. : Schautafel nach einem oder mehreren der vorhergehenden Ansprüche, **dadurch gekennzeichnet, dass** Trägerteil (1)und Abdeckfolie / Werbetextträger (Abdeckfolie) (2) unterschiedliche Größe aufweisen.
